# EUROPÄISCHE PATENTANMELDUNG

(11) **EP 0 192 790 A1**
(43) Veröffentlichungstag der Anmeldung: **03.09.1986**
(21) Anmeldenummer: 85102126.1
(22) Anmeldetag: 27.02.1985
(51) Int. Cl.: A63H 33/08

(54) **Spielbaustein**

(71) Anmelder: T.R. Plast GmbH & Co., D-8430 Neumarkt Opf. (DE)
(72) Erfinder: Rosbach, Theo, D-8430 Neumarkt/Opf. (DE)
(74) Vertreter: Göbel, Matthias, Dipl.-Ing.

(57) **Zusammenfassung**

Bei einem Spielbaustein mit einem u-förmigen Bausteinkörper für die steckbare Aufrichtung von Spielbauwerken, sind zur Vergrößerung der Gestaltungsmöglichkeiten und der Stabilität der Spielbauwerke die Längen von Steg (6) und jedem der Schenkel (7) des Bausteinkörpers (1) mit zwei zu eins mal einem Rastermaß a, die Höhe und die Breite mit je zweimal dem Rastermaß a und der lichte Abstand von Steg (6) und Schenkelenden einmal dem Rastermaß a ausgebildet. Weiter ist die den freien Schenkelenden (7') abgewandte Rückseite des Bausteinkörpers (1) mit Einsenkungen (10) versehen und die freien Schenkelenden (7') in in den Einsenkungen (10) von ansteckbaren Bausteinkörpern verrastbaren Steckkörpern (8) unterteilt.

## Beschreibung

Die Erfindung betrifft einen Spielbaustein mit einem u-förmigen Bausteinkörper für die steckbare Aufrichtung von Spielbauwerken.

Bei Spielbausteinen dieser Art ist es bekannt sowohl durch Aufeinanderstellen mehrerer Steine als auch durch Einklemmen derselben zwischen den Schenkeln benachbarter Spielbausteine, Spielbauwerke aufzurichten. Da das Aufeinanderstellen mit den bekannten Spielbausteinen jedoch nur instabile Bauwerke ergibt, sind der Spieltrieb und auch die Gestaltungsmöglichkeiten gering, zumindest jedoch stark eingeschränkt..

Es ist Aufgabe der Erfindung bei Spielbausteinen mit u-förmigen Bausteinkörper die Gestaltungsmöglichkeiten und die Stabilität der aufgerichteten Spielbauwerke zu vergrößern.

Erfindungsgemäß hat diese Aufgabe dadurch ihre Lösung gefunden, daß die Längen von Steg und jedem der Schenkel des Bausteinkörpers mit zwei zu eins mal einem Rastermaß a, die Höhe und Breite mit je zweimal dem Rastermaß a und der lichte Abstand von Steg und Schenkelenden einmal dem Rastermaß a ausgebildet sind, daß die den freien Schenkelenden abgewandte Rückseite des Bausteinkörpers Einsenkungen aufweist und die freien Schenkelenden in in den Einsenkungen von ansteckbaren Bausteinkörpern verrastbaren Steckkörpern unterteilt sind. Auf diese Weise ist ein Spielbaustein geschaffen, der in vielfältigster Weise mit benachbarten Spielbausteinen zusammensteckbar ist, wobei die Steckverbindungen durch gegenseitige Klemmung der Bausteinkörper oder vermittels Verrastung durch Zusammenwirken von Einsenkungen und Steckkörpern erfolgt. Die aufgerichteten Spielbauwerke sind in sich stabil wodurch beliebige Höhen für die Spielbauwerke denkbar und Ortsveränderungen, z.B. Transporte, derselben nicht zu Beschädigungen oder zu einem Einstürzen führen. Es entspricht der Erfindung, daß als Rastermaß ein beliebiger Streckenabschnitt dienen kann, wodurch gleichermaßen beliebig große oder kleine Spielbausteine in Anwendung kommen können. Bevorzugt .ist das Rastermaß a durch einen Strekkonabschnitt von 12,5 mm gebildet, was für zu Spielzwecken handlichen Größen beim Spielbaustein führt.

In Ausgestaltung des Spielbausteins ist l:e Anordnung einer einzigen sich annähernd über die guze Rückseite erstreckenden und durch einen Randstreif a umlaufend umfaßten Einsenkung vorgesehen, die der ve vastbaren Aufnahme von an den Schenkelenden von ansteclbaren Bausteinkörpern ausgebildeten Steckkörpern dient. Es ist auch möglich, daß die Einsenkung der Aufnahme vor mit mehreren Steckkörpern versehenen Schenkelenden dient. Eai dieser Art Spielbausteinen wird vorgeschlagen, daß die Rückseite des Bausteinkörpers eine Anzahl in Reihe und paarweise nebeneinander ausgebildete Einsenkungen aufweist und daß die Schenkelenden der Bausteinkörper nebeneinander mit je einem Paar mit den Einsenkungen korrespondierend gestaltete Steckkörper versehen sind. Durch die Anordnung mehrerer Einsenkungen in der Rückseite und mehrerer Steckkörper an den Schenkelenden werden besonders feste Steckungen der Spielbausteine erreicht.

Es versteht sich, daß der Bausteinkörper wahlweise als Vollkörper oder als Hohlkörper ausgeführt sein kann. Bei Bausteinkörper der letzgenannten Art besteht die Möglichkeit, die Rückseite durch eine in einer Falz des als Hohlkörper gestalteten Bausteinkörpers abgestützten Platte zu bilden. Die Platte kann mit dem Bausteinkörper durch Klebung oder Schweißung fest verbunden sein. Um unerwünschte Verbiegungen der Platte zu vermeiden, ist noch vorgesehen, daß die Platte an einem mit dem SLeg des Bausteinkörpers einstückiq ausgebildeten Zapfen, insbesondere einem Holzzapfen, abgestützt und mit diesem durch Klebung oder Schweißung fest verbunden ist.

Außerdem ist vorgesehen, den Spielbaustein aus einem beliebigen Werkstoff, bevorzugt aus einem Kunststoff im Spritzverfahren herzustellen.

Die Erfindung ist anhand eines Ausführungsbeispiels in der Zeichnung erläutert.

Hierin bedeuten:
Figur 1 einen Spielbaustein in Seitenansicht,
Figur 2 einen Spielbaustein der Fig. 1 in Vorderansicht,
Figur 3 einen Spielbaustein in abgewandelter Ausführung in Vorderansicht,
Figur 4 einen Spielbaustein im Schnitt,
Figur 5 eine Unteransicht eines Spielbausteins der Fig.3,
Figur 6 einen Spielbaustein entsprechend einer Ausführung perspektivisch,
Figur 7 einen Spielbaustein der Fig. 6 in Draufsicht und
Fig. 8
bis 11 verschiedene Steckbeispiele für Spielbausteine

Mit 1 ist der Bausteinkörper bezeichnet, der im wesentlichen u-förmig gestaltet und wie in Fig. 4 erkennbar, als Hohlkörper ausgeführt ist. Der Bausteinkörper ist mit einer Falz 2 versehen, in die eine die Rückseite bildende Platte 3 eingelegt ist. Die Platte 3 ist mittels eines Ansatzes 4 an einem Zapfen 5, der mit dem Steg 6 des Bausteinkörpers 1 einstückig ausgeformt ist, fest gehalten. An den freien Enden 7' der Schenkel 7 weist der Bausteinkörper 1 (Fig. 2) Steckkörper 8 auf, deren Abmessungen so gewählt sind, daß eine Klemmung derselben in der Einsenkung 10 zur Verrastung von benachbarten Spielbausteinen erfolgt. Die Steckkörper 8 sind umlaufend mit einer Falz 11 versehen, deren Breite und Tiefe so bemessen ist, daß beim Anstecken von Spielbausteinen aneinander die zugehörigen Seitenwände der Bausteinkörper 1 miteinander in einer Ebene fluchten. Während beim Ausführungsbeispiel der Fig. 1 und 2 die Steckkörper 8 im wesentlichen sich über die ganze Breite des Bausteinkörpers erstrecken, finden beim Bausteinkörper 1 der Fig. 3, 5 und 6 paarweise nebeneinander ausgebildete Steckkörper 8 Anwendung, die entweder in einer gemeinsamen Einsenkung gemäß der Fig. 4 verrastbar sind oder aber mit Einsenkungen 10 entsprechend dem Ausführungsbeispiel der Fig. 6 und 7 in Anwendung gebracht werden können. Die Platte 3 weist zur Bildung der Einsenkungen 10 der Fig. 6 und 7 außen leistenförmige Anformungen 12 auf, die mehrere in Reihe und paarweise ausgebildete Einsenkungen ergeben. Anstelle der Ausgestaltung des Bausteinkörpers 1 als Hohlkörper besteht auch die Möglichkeit diesen als Vollkörper (nicht gezeigt) vorzusehen, der bespielsweise aus Holz gebildet sein kann.

Die Steglänge und die Länge der Schenkel 7 in Längsrichtung des Bausteinkörpers 1 gesehen, sind mit einem Rastermaß 1:2:1 ausgeführt, wobei als Rastermaß a ein Streckenabschnitt von 12,5 mm dient. Die Breite des Bausteinkörpers 1 ist mit 2 mal dem Rastermaß a ausgeführt. Ebenso die Höhe des Bausteinkörpers. Durch die Verwendung des vorgesehenen Rastermaßes a ergeben sich vielseitige Steckbeispiele, wie sie beispielsweise in den Fig. 8 bis 11 erkennbar sind. So sind in Fig. 8 zwei Bausteinkörpe-r 1 aufeinander gesteckt, wobei die Steckkörper 8 des oberen Bausteinkörpers 1 in Einsenkungen 10 des unteren Bausteinkörpers 1 verrastet sind. In Fig. 9 ist zwischen den Schenkeln 7 eines Bausteinkörpers ein weiterer Bausteinkörper 1 schräg eingeklemmt gehalten und in Fig. 10 ist ein Bausteinkörper 1 mit halber Breite auf einen Bausteinkörper 1 aufgesteckt. Hierbei erfolgt durch Klemmung der Seitenflächen die Fixierung der Bausteinkörper aneinander. Es versteht sich, daß der obere Bausteinkörper auch in dem Bereich zwischen den beiden Schenkeln 7 des unteren Baustein körpers 1 eingeschoben und fixiert werden kann. Beim Bauwerk der Fig. 11 sind auf den unteren in Reihe liegenden Bausteinkörpern 1 weitere Bausteinkörper von oben aufgesteckt, wobei die Schenkel 7 des oberen Bausteinkörpers durch Klemmung der Schenkel 7 von zwei unteren Bausteinkörpern eine Fixierung der Bausteinkörper aneinander erbringen. Das Rastermaß a und die u-förmige Ausbildung des Bausteinkörpers führt in Verbindung mit der möglichen Verrastung dazu, daß die aneinander angesteckten Spielbausteine entweder durch Klemmung oder durch Verrastung aneinander fixiert sind.

## Patentansprüche

1. Spielbaustein mit einem u-förmigen Bausteinkörper für die steckbare Aufrichtung von Spielbauwerken, dadurch gekennzeichnet, daß die Längen von Steg (6) und jedem der Schenkel (7) des Bausteinkörpers (1) mit zwei zu eins mal einem Rastermaß a,die Höhe und die Breite mit je zweimal dem Rastermaß a und der lichte Abstand von Steg (6) und Schenkelenden einmal dem Rastermaß a ausgebildet sind, daß die den freien Schenkelenden (7') abgewandte Rückseite des Bausteinkörpers (1) Einsenkunqen (10) aufweist und die freien Schenkelenden (7') in in den Einsenkungen (10) von ansteckbaren Bausteinkörpern verrastbaren Steckkörpern (8) unterteilt sind.

2. Spielbaustein nach Anspruch 1, dadurch gekennzeichnet, daß das Rastermaß a durch einen beliebigen Strekkenabschnitt gebildet ist.

3. Spielbaustein nach Anspruch 1, dadurch qekenneichnet, daß das Rastermaß a durch einen Streckenabschnitt von 12,5 mm qehildet ist.

4. Spielbaustein nach Anspruch 1, qekennzeichnet durch die Anordnung einer einzigen sich annähernd über die ganze Rückseite des Bausteinkörpers (1) erstreckenden und durch einen Randstreifen umlaufend umfaßten Einsenkung (10), die der verrastbaren Aufnahme von an den Schenkelenden (7') von ansteckbaren Bausteinkörpern (1) ausgebildeten Steckkörpern (8)dient.

5. Spielbaustein nach Anspruch 1 und 4, dadurch gekennzeichnet, daß die Einsenkung (10) der verrastbaren Aufnahme von mit mehreren Steckkörpern (8) versehenen Schenkelenden (7') dient.

6. Spielbaustein nach Anspruch 1 und 5, dadurch gekennzeichnet, daß die Rückseite des Bausteinkörpers (1) eine Anzahl in Reihe und paarweise nebeneinander ausgebildete Einsenkungen (10) aufweist und daß die Schenkel^{p}nd^{p}n (7') der Bausteinkörper (1) nebeneinander mit je einem Paar mit den Einsenkungen (10) korrespondierend gestaltete Steckkörper (8) versehen sind.

7. Spielbaustein nach Anspruch 1, dadurch gekennzeichnet, daß der Bausteinkörper (l) als Hohlkörper ausgebildet und die Rückseite desselben durch eine in einer Falz (2) des Bausteinkörpers (1) abgestützten Platte (3) gebildet ist.

8. Spielbaustein nach Anspruch 7, dadurch gekennzeichnet, daß die Platte (3) mit dem Bausteinkörper (1) durch Klebung oder Schweißung fest verbunden ist.

9. Spielbaustein nach Anspruch 7, dadurch gekennzeichnet, daß die Platte (3) mittels eines plattenfesten Ansatzes (4) an einem mit dem Steg (6) einstückig ausgebildeten Zapfen (5) abgestützt und mit diesem fest verbunden ist.

10. Spielbaustein nach Anspruch 7, 8 und 9, dadurch gekennzeichnet, daß die Platte (3) aussen Leisten (12) aufweist, die gemeinsam mit dem Randstreifen des Bausteinkörpers, eine Anzahl in Reihe und paarweise nebeneinander ausgebildete Einsenkungen (10) bildet.
